# EUROPÄISCHE PATENTSCHRIFT

(11) **EP 2 792 493 B1**
(45) Veröffentlichungstag und Bekanntmachung des Hinweises auf die Patenterteilung: **12.09.2018**
(21) Anmeldenummer: 14001364.0
(22) Anmeldetag: 15.04.2014
(51) Int. Cl.: B41J 2/175

(54) **Tintennachfülleinrichtung für eine Druckvorrichtung**
Ink refill device for a printing device
Dispositif de remplissage d'encre pour un dispositif d'impression

(30) Priorität: 16.04.2013 DE 202013003547 U
(43) Veröffentlichungstag der Anmeldung: 22.10.2014
(73) Patentinhaber: Franck, Jan, 95466 Weidenberg (DE)
(72) Erfinder: Franck, Jan, 95466 Weidenberg (DE)
(74) Vertreter: Küchler, Stefan

(56) Entgegenhaltungen:
- JP-A- 2003 266 734
- US-A- 5 963 237
- US-A1- 2006 023 038
- US-A1- 2007 195 144
- US-A1- 2009 295 881

## Beschreibung

Die Erfindung richtet sich auf eine Einrichtung zur Versorgung des Druckkopfs einer Druckvorrichtung, insbesondere eines Tintenstrahldruckers, mit Tinte, umfassend einen mit dem Druckkopf über eine Tintenzuleitung verbundenen, luftdicht abgeschlossenen Tintenspeisebehälter sowie einen mit dem Tintenspeisebehälter über eine weitere Leitung verbundenen, nicht luftdicht geschlossenen Tintenachfüllbehälter. Der Tintenspeisebehälter mit einem Unterdruck (Δp = pₐₜₘ - p_{tsb}) gegenüber dem atmosphärischen Druck (pₐₜₘ) beaufschlagt ist, welcher derart eingestellt ist, dass er in der Lage ist, Tinte von dem Tintennachfüllbehälter anzusaugen,

Um seine Aufgabe erfüllen zu können, muss der Druckkopf eines Druckers permanent mit Tinte versorgt werden. Hierzu dient ein Tintenspeisebehälter, woraus der Druckkopf mit Tinte gespeist wird. Dabei ist der vertikale Abstand zwischen dem Pegel in dem Tintenspeisebehälter und den Düsenöffnungen des Druckkopfs je nach der Konstruktion eines Druckers vorgeschrieben und sollte für ein optimales und gleichmäßiges Druckbild auch möglichst präzise eingehalten werden. Da der Druckkopf permanent Tinte verbraucht, würde der Pegel in dem Tintenspeisebehälter allmählich absinken und damit Rückwirkungen auf das Druckbild haben. Um solche Rückwirkungen zu verhindern, wird der Tintenspeisebehälter professioneller Druckvorrichtungen regelmäßig nachgefüllt.

Hierzu dient üblicherweise ein Regler für den Tintenpegel, welcher diesen regelungstechnisch konstant hält. Dazu wird der Füllstand in dem Tintenspeisebehälter gemessen und dem zumeist als Zweipunktregler ausgebildeten Regler als Istwert hᵢₛₜ zugeführt. Dieses Signal wird mit einem Sollwert hₛₒₗₗ verglichen, und wenn die Differenz (hᵢₛₜ - hₛₒₗₗ) einen vorgegebenen, unteren Grenzwert hᵤ unterschreitet, aktiviert der Regler eine Pumpe, um den Tintenspeisebehälter aus einem Tintenvorratsbehälter nachzufüllen. Diese Pumpe bleibt aktiv, bis die Differenz (hᵢₛₜ - hₛₒₗₗ) einen weiteren, vorgegebenen, oberen Grenzwert hₒ überschreitet.

Eine solche Regelung kann den Pegel in einem Tintenspeisebehälter allerdings nur näherungsweise konstant halten, da eine Zweipunktregelung nur aufgrund einer ständigen Füllstandsschwankung funktioniert. Darüber hinaus ist eine Pumpe erforderlich, welche nur intervallweise betrieben wird und zusätzliche Vorkehrungen erordert, damit diese niemals eintrocknet, also auch nicht bei - versehentlicher - Tiefentleerung des Tintenvorratsbehälters. Daher muss nicht nur im Tintenspeisebehälter, sondern auch im Tintenvorratsbehälter eine Füllstandsmessung etabliert werden. Die gesamte Anordnung gestaltet sich äußerst aufwändig und ist damit nicht nur teuer, sondern auch störungsanfällig.

Die JP 2003 266 734 A offenbart u.a. ein Verfahren zur Versorgung eines Tintendruckers mit Tinte. Sie wiedmet sich dabei der Aufgabe, eine einfache, kostengünstige Struktur zu entwickeln, die auch in einem kleinen Drucker verwendet werden kann und in der Lage ist, für einen Druckkopf einen negativen Tintendruck zu erzeugen. Dies gelingt der Vorerfindung durch Verwendung eines Tintenhauptbehälters und eines zusätzlichen, nachgeordneten Tintenhilfsbehälters, der eine biegsame Außenhülle aufweist, die durch eine nach außen vorgespannte Feder unter Zugspannung gehalten wird und für einen Unterdruck im Inneren sorgt. Allerdings ist trotz der Federvorspannung weder der Tintendruck noch das Tintenniveau ständig konstant, denn zum Nachfüllen des Tintenhilfsbehälters aus dem Tintenhauptbehälter muss ein Ventil geöffnet werden. Für die Nachspeisung des Tintenhauptbehälters ist überhaupt kein Mechanismus angegeben.

Das Dokument US 5,963,237 offenbart ebenfalls ein Verfahren und eine Vorrichtung zur Versorgung eines Tintendruckers mit Tinte. Dabei befindet sich der Druckkopf auf einem Niveau oberhalb des Tintenspeisebehälters befindet, während sich der Tintennachfüllbehälter unterhalb des Teintenspeisebehälters befindet. Infolge dieser umgekehrten Anordnung entsteht zwar ein Unterdruck im Tintendruckkopf; andererseits ist zum Nachfüllen der Behälter in deren aufsteigender Reihenfolge eine Pumpe erforderlich, wodurch die Anordnung relativ aufwendig wird.

Bei dem Dokument US 2007 / 0 195 144 A1 ist es genau umgekehrt: Dort ist der Druckkopf zwar unterhalb des Tintenspeisebehälters angeordnet, aber der Tintennachfüllbehälter oberhalb desselben. Ein Drucker umfasst einen Kopf mit einer Vielzahl von Auslässen, einen ersten Tintenbehälter, der mit dem Kopf verbunden ist, und einen zweiten Tintenbehälter, der Tinte speichert, und der zweite Tintenbehälter ist über eine Versorgungsleitung mit dem ersten Tintenbehälter verbunden, und über eine Rücklaufleitung mit dem Druckkopf verbunden. Dies ermöglicht eine geeignete Zirkulation von Tinte, während die Tinte in dem zweiten Tintenbehälter entgast wird. Jedoch ist hier keine geeignete Füllstandsregelung zu finden.

Das Dokument US 2009 / 0 295 881 A1 offenbart einen Drucker sowie ein Verfahren zur Zirkulation von Tinte.

Im Rahmen einer dort beschriebenen Ausführungsform ist der Tintennachfüllbehälter luftdicht geschlossen, weil nur so mittels eines Hauptkompressors darin ein Unterdruck erzeugt werden kann. Jedoch ist es dabei problematisch, Tinte aus dem luftdicht geschlossenen Tintennachfüllbehälter nachzuspeisen, weil der dabei auftretende Unterdruck den Tintenfluß hemmt. Zudem ist bei diesem Dokument ein Tintennachfüllbehälter unterhalb der Druckköpfe angeordnet, ein Tintenspeisebehälter dagegen oberhalb der Druckköpfe, oder der Tintennachfüllbehälter ist oberhalb des Speisebehälters angeordnet, und dieser oberhalb des Druckkopfs, oder der Tintennachfüllbehälter ist oberhalb des Druckkopfs angeordnet, während der Tintenspeisebehälter sich unterhalb des Druckkopfs befindet, oder ein oberer Tintennachfüllbehälter ist oberhalb der Druckköpfe sowie oberhalb des Speisebehälters angeordnet, während ein unterer Tintennachfüllbehälter sich sowohl unterhalb des Tintenspeisebehälters als auch unterhalb der Druckköpfe befindet.

Die US 2006 / 0 023 038 A1 offenbart ein System zur Nachspeisung eines Flüssigkeitsbehälters aus einem Flüssigkeitsreservoir, welche miteinander kommunizieren. Zum Zweck der Nachspeisung ist eine mit dem Flüssigkeitsbehälter gekoppelte Unterdruckquelle vorgesehen, Indem die Unterdruckquelle innerhalb des Flüssigkeitbehälters einen Unterdruck erzeugt, wird Flüssigketi von dem Flüssigkeitsreservoir in den Flüssigketisbehälter gesogen. Allerdings ist diese Nachspeisemethode relativ ungenau und nicht in der Lage, einen möglichst gleichmäßigen Befüllungszustand aufrechtzuerhalten.

Aus den Nachteilen des beschriebenen Standes der Technik resultiert das die Erfindung initiierende Problem, eine gattungsgemäße Einrichtung zur Versorgung des Druckkopfs einer Druckvorrichtung, insbesondere eines Tintenstrahldruckers, mit Tinte derart weiterzubilden, dass diese mit möglichst geringem Aufwand eingerichtet und betrieben werden kann; darüber hinaus soll sie möglichst wenig störanfällig sein.

Die Lösung dieses Problems gelingt dadurch, dass der Tintenpegel (h_{tnfb}) in dem Tintennachfüllbehälter unabhängig von dessen Befüllungszustand konstant ist und sich auf einem Niveau zwischen dem Druckkopf und dem Tintenspeisebehälter befindet.

Im Gegensatz zu handelsüblichen Tintenspeisebehältern, welche dem atmosphärischen Druck ausgesetzt sind, so dass der Tintenpegel im Inneren ohne Druckänderungen schwanken kann, wählt die Erfindung eine völlig andere Struktur. Hierbei muss der Füllstand der Tinte in dem Tintenspeisebehälter nicht unbedingt gemessen und geregelt werden, um näherungsweise konstant gehalten werden zu können; ein Füllstandregler ist daher nicht zwingend erforderlich, weder in Form eines Zweipunktreglers noch in Form eines analogen oder digitalen Reglers. Stattdessen wird der abgeschlossene Tintenspeisebehälter mit einem Unterdruck versorgt, der zur Folge hat, dass bei Bedarf die Tinte von einem Tintennachfüllbehälter einzig unter dem Einfluss eines Druckunterschiedes in den Tintenspeisebehälter strömen kann. Eine Tintenpumpe ist dazu nicht erforderlich und im Rahmen der vorliegenden Erfindung daher auch nicht vorgesehen.

Indem der Tintenpegel h_{tnfb} in dem Tintennachfüllbehälter unabhängig von dessen Befüllungszustand konstant ist, sind insofern optimale Bedingungen geschaffen, als ein nahezu völlig konstanter Höhenunterschied zwischen dem Tintenpegel h_{tsb} in dem Tintenspeisebehälter einerseits und in dem dem Tintenpegel h_{tnfb} in dem Tintennachfüllbehälter andererseits eingehalten wird, so dass die Tinte um eine vorbekannte Höhendifferenz Δh = h_{tsb} - h_{tnfb} angehoben werden muss. Entsprechend dieser Höhendifferenz Δh kann die Druckdifferenz Δp entsprechend der Formel für den hydrostatischen Druck eingestellt werden: $Δp = {p}_{atm} - {p}_{tsb} \geq ρ * g * Δh , bzw .$ ${p}_{tsb} \leq {p}_{atm} - ρ * g * Δh ,$ wobei ρ die spezifische Dichte der Tinte und g die Gravitationsbeschleunigung ist. Setzt man in dieser Formel die bekannten Werte ein, bspw. g = 9,81 m/s²; ρ ∼ 1 g/cm³; sowie Δp < pₐₜₘ ∼ 101.325 Pa, so ergibt sich ein Maximalwert für Δh von etwa 10 m. Dieser Wert wird in der Praxis nie erreicht. Bei einem realistischen Wert für Δh von bspw. 1 m errechnet sich ein Unterdruck Δp von etwa 10 % des atmosphärischen Drucks pₐₜₘ. Ein solcher lässt sich mit technisch einfachen Mitteln herstellen.

Stattdessen kann der Füllstand einzig mittels eines Ventils beeinflusst werden, was im Verhältnis zu einer Pumpe mit einem äußerst geringen Energieaufwand möglich ist. Damit ist es möglich, die bei einer abgeschlossenen Gasmenge in dem Tintenspeisebehälter über dem Tintenpegel mit einer Schwankung desselben verbundene Druckänderung innerhalb des Tintenspeisebehälters zu einer selbsttätigen Steuerung heranzuziehen, indem beispielsweise ein mittels eines Federelements vorgespanntes, mechanisches Ventil eingesetzt wird, welches derart eingebaut wird, dass bei Unterschreiten eines unteren Druckwerts innerhalb des Tintenspeisebehälters das Ventil öffnet und sodann geöffnet bleibt, bis ein oberer Druckwert überschritten wird.

Es kann sich aber auch um ein aktiv steuerbares Ventil handeln, insbesondere um ein Magnetventil, welches elektrisch angesteuert wird. Solche Magnete sind vergleichsweise einfach aufgebaut und ebenso einfach ansteuerbar, insbesondere von einer Steuerelektronik.

Dann besteht auch die Möglichkeit, das Ventil nicht nur anhand eines Druckwertes anzusteuern, sondern auch andere Messwerte für eine Steuerung oder Regelung zu verwenden. Falls der Druck in dem Tintenspeisebehälter nicht für eine Regelung verwendet wird, kann dieser auch konstant gehalten werden.

Wenn solchermaßen ein konstanter Unterdruck erwünscht ist, sollte der Tintenspeisebehälter mit einer Unterdruckquelle verbunden sein. Somit hat beispielsweise auch das Ausgasen gelöster Luft oder anderer Gase aus der Tinte keinen spürbaren Einfluss auf den Unterdruck innerhalb des Tintenspeisebehälters. Für die Konstanthaltung eines Unterdrucks kann auch ein eigener Druckregelkreis vorgesehen sein.

Es hat sich als günstig erwiesen, dass der Tintenspeisebehälter auf einer festen Höhe installiert ist, bezogen auf die Höhe des Druckkopfs. Somit ist bei einem konstanten Pegel innerhalb des Tintenspeisebehälters auch der Höhenunterschied dieses Pegels gegenüber den Düsenöffnungen des Druckkopfs konstant, und der Druckkopf kann auf Dauer mit völlig unveränderten Betriebsbedingungen arbeiten, um optimale Druckergebnisse zu erzielen.

Der Tintenspeisebehälter sollte sich auf einem Niveau oberhalb des Druckkopfs befinden. Die Verbindung mit dem Druckkopf erfolgt sodann mittels einer Tintensäule, also einem an dem Tintenspeisebehälter "hängenden" Tintenvolumen in einer Leitung oder in einem Schlauch, welches aufgrund seines Gewichts dem Unterdruck in dem Tintenspeisebehälter weitgehend das Druck-Gleichgewicht hält.

Besondere Vorteile ergeben sich dadurch, dass sich der Boden des Tintenspeisebehälters auf einem Niveau von wenigstens 10 cm oberhalb der Düsen des Druckkopfs befindet, vorzugsweise wenigstens 20 cm oberhalb der Düsen, insbesondere wenigstens 30 cm oberhalb der Düsen. Eine gewisse Länge der Tintensäule ist erforderlich, um auch einem vergleichsweise starken Unterdruck innerhalb des Tintenspeisebehälters die Waage zu halten.

Im Gegensatz zum Tintenspeisebehälter sollte der Tintennachfüllbehälter nicht luftdicht abgeschlossen sein, so dass in seinem Inneren der selbe Druck herrscht wie der umgebende, atmosphärische Druck pₐₜₘ. Demzufolge wirken auf die Tinte in der Leitung von dem Tintennachfüllbehälter zum Tintentspeisebehälter unterschiedliche Drucke ein, nämlich der atmosphärische Druck pₐₜₘ einerseits, ein Unterdruck p_{tsb} < pₐₜₘ andererseits. Die Druckdifferenz Δp = pₐₜₘ - p_{tsb} treibt den Tintenfluss zwischen beiden Behältern an, insbesondere auch entgegen der nach unten gerichteten Gewichtskraft.

Für eine solche Belüftung des Tintennachfüllbehälters genügt eine relativ kleine Öffnung beispielsweise in einer Größe von 10 mm² oder weniger, vorzugsweise von 5 mm² oder weniger, insbesondere von 2 mm² oder weniger. Darüber hinaus kann der Tintennachfüllbehälter weitgehend geschlossen oder verschließbar sein, damit die darin enthaltene Tinte nicht oder nur extrem langsam austrocknet bzw. verdunstet.

Der Tintennachfüllbehälter sollte ferner aus einem vorzugsweise formsteifen Material bestehen mit einem Füllvolumen V₀, einer Höhe h₀ und einem vorzugsweise konstanten Querschnitt Q(h) des inneren Hohlraums.

Der Tintenpegel in dem Tintennachfüllbehälter lässt sich unabhängig von dessen Befüllungszustand konstant halten, wenn der Tintennachfüllbehälter in vertikaler Richtung verstellbar ist, so dass durch Veränderung seiner Höhe eine Veränderung seines Füllungszustandes ausgeglichen werden kann.

Eine einfache Methode, um eine Verstellung zu ermöglichen, dennoch aber stabile Arbeitspunkte zu erhalten, besteht darin, den Tintennachfüllbehälter federnd aufzuhängen, insbesondere an einer Spiralfeder.

Ziel ist es, den Tintennachfüllbehälter in vertikaler Richtung derart abzufedern, dass der Pegel innerhalb des Tintennachfüllbehälters unabhängig von dessen Füllungsgrad konstant bleibt.

Um dies zu bewerkstelligen, sollte der Tinten-Vorratsbehälter nicht nur in vertikaler Richtung verstellbar sein, sondern durch wenigstens eine etwa vertikal wirkende Feder mit einer von der Auslenkung ΔL = L - L₀ gegenüber ihrer Länge L₀ bei vollständig leerem Tinten-Vorratsbehälter abhängigen Federkraft $F = F \left(ΔL\right) = - {\int }_{0}^{ΔL} D ' \left(l\right) dl$ gehalten werden, wobei für die Federcharakteristik D'(L) gilt: $D ' \left(L\right) = ρ * g * Q \left(h = ΔL\right) * \left(1 \pm {ε}_{D}\right) ,$ mit der Gravitationsbeschleunigung g,
sowie mit 0 ≤ ε_{D} ≤ 0,2, vorzugsweise 0 ≤ ε_{D} ≤ 0,1, insbesondere 0 ≤ ε_{D} ≤ 0,05, beispielsweise 0 ≤ ε_{D} ≤ 0,02.

Durch eine derartige Beziehung zwischen der spezifischen Dichte der Tinte, der Querschnittsform des verwendeten Tintennachfüllbehälters und der zu dessen variabler Abstützung/Aufhängung eingesetzten Feder wird erreicht, dass das Tintenniveau in dem Tintenvorratsbehälter stets auf einer konstanten Höhe bleibt, unabhängig von der Tintenmenge in dem Behälter. Im Allgemeinen ist hierfür wenigstens ein Federelement mit einer nichtlinearen Kennlinie erforderlich.

Eine besonders vorteilhafte Ausführungsform zeichnet sich aus durch wenigstens einen Tintennachfüllbehälter von konstantem Querschnitt Q₀ aus einem formsteifen Material, sowie mit einer Vorrichtung zum Druckausgleich zwischen dem Behälterinneren und seiner Umgebung, so dass der Querschnitt des Behälters unabhängig von dessen Befüllungszustand konstant ist: Q = Q₀, wobei der Tintennachfüllbehälter in vertikaler Richtung verstellbar ist und durch wenigstens eine etwa vertikal wirkende Feder mit der Federkonstante D gehalten wird, wobei gilt: $D = ρ * g * {Q}_{0} \left(1 \pm {ε}_{D}\right) ,$ mit der Gravitationsbeschleunigung g,
sowie mit 0 ≤ ε_{D} ≤ 0,2, vorzugsweise 0 ≤ ε_{D} ≤ 0,1, insbesondere 0 ≤ ε_{D} ≤ 0,05, beispielsweise 0 ≤ ε_{D} ≤ 0,02.

Hierbei handelt es sich sozusagen um einen speziellen Fall der vorangehend beschriebenen allgemeinen Anordnung. Bei dem speziellen Fall eines konstanten Behälterquerschnitts vereinfacht sich die Relation zwischen Federcharakteristik und Behälterquerschnitt, und es kann eine "normale" Feder mit linearer Federcharakteristik bzw. mit einer Federkonstante eingesetzt werden.

Die Federkonstante oder Federrate, auch Federhärte, Federsteifigkeit oder Richtgröße (Direktionskonstante) genannt, verbindet die Auslenkung einer Feder mit der daraus resultierenden Kraft. Nur bei einer linearen Feder ist dieser Anstieg der Kraft eine Konstante. Für eine Feder gilt dies nur bis zur Elastizitätsgrenze.

Nach dem Hookschen Gesetz ist die rücktreibende Kraft einer Feder, genannt Federkraft, proportional zur Verschiebung ΔL des Kraftangriffspunktes entgegen der Kraftrichtung, sofern durch die Kraftwirkung die Feder nicht dauerhaft plastisch verformt und damit zerstört wird (D = const.). Es gilt also die Beziehung $F = - D * ΔL ,$ mit D: Federkonstante.

Die (der Federkraft entgegengesetzte) Kraft, die eine Längung der Feder bewirkt, ist gleich dem Produkt aus Federkonstante D und dem Weg ΔL, um den sich der Kraftangriffspunkt der Feder verschiebt. Bei einer Zug- oder Druckfeder ist dies die Längenänderung der Feder.

Die Bestimmung einer Federkonstante erfolgt mittels eines Zugversuchs, bei dem man eine Kraft F anlegt und die Auslenkung bzw. Längenänderung ΔL = L - L₀ in Richtung der angelegten Kraft misst. Daraus ergibt sich die Federkonstante zu $D = F / ΔL$

In dieser Formel kann man die Federkraft F der Gewichtskraft G = m * g gleichsetzen:
Die Federkonstante D wird üblicherweise in der Einheit Newton/Meter oder (seltener) in Kilogramm/Sekunde² angegeben: $\left[D\right] = N / m = kg / {s}^{2} .$

Die Beschreibung einer Feder durch ihre Federkonstante ist eine in der Praxis ausreichend genaue Näherung für das federnde Verhalten von linearen Federn.

Die Federsteifigkeit oder Federkonstante D einer Schraubenfeder berechnet sich bspw. zu $D = G * {d}_{D} {}^{4} / \left(8 * {d}_{F} {}^{3} * n\right)$ mit
d_{D} = Drahtdurchmesser [mm]
d_{F} = mittlerer Federdurchmesser [mm]
n = federnde Windungen
G = Schubmodul [N/mm²] (für Federstahldraht i. d. R. 81500 N/mm², laut DIN EN 13906-1 (2002))

Durch besondere Gestaltung (veränderlicher Windungsdurchmesser, Gummiformkörper, Luftfedern) lassen sich jedoch Federn herstellen, deren Kraft/Weg-Zusammenhang nicht linear ist. In diesem Fall soll im Rahmen der vorliegenden Erfindung das Kraft/Weg-Diagramm durch seine lokale Steigung $D ' \left(L\right) = dF / dL$ als von der Auslenkung L = L₀ + ΔL abhängige Federcharakteristik D'(L) beschrieben werden.

Die Erfindung empfiehlt ferner, dass sich der Tintenpegel h_{tnfb} innerhalb des Tintennachfüllbehälters auf einem Niveau zwischen der Düsenhöhe h_{d} des Druckkopfs und dem Tintenpegel h_{tsb} im Tintenspeisebehälter befindet: ${h}_{d} < {h}_{tnfb} < {h}_{tsb} .$

Damit kann der Unterdruck innerhalb des Speisebehälters so eingestellt werden, dass er zwar Tinte aus dem Tintennachfüllbehälter ansaugt, nicht aber aus dem Tintenkopf: $Δp = {p}_{atm} - {p}_{tsb} <ρ * g * \left({h}_{tsb} - {h}_{d}\right) , bzw .$ ${p}_{tsb} > {p}_{atm} - ρ * g * \left({h}_{tsb} - {h}_{d}\right) .$

Es ergibt sich also folgende Ungleichung: ${p}_{atm} - ρ * g * \left({h}_{tsb} - {h}_{d}\right) < {p}_{tsb} < {p}_{atm} - ρ * g * \left({h}_{tsb} - {h}_{tnfb}\right) , b z w .$ $ρ * g * \left({h}_{tsb} - {h}_{tnfb}\right) < Δp < ρ * g * \left({h}_{tsb} - {h}_{d}\right) .$

Optimale Ergebnisse werden dabei erzielt, wenn sich der Tintenpegel h_{tnfb} innerhalb des Tintennachfüllbehälters etwa auf halber Höhe zwischen der Düsenhöhe h_{d} des Druckkopfs und dem Tintenpegel h_{tsb} im Tintenspeisebehälter befindet: $½ \left({h}_{tsb} - {h}_{d}\right) * \left(1 - ε\right) \leq \left({h}_{tnfb} - {h}_{d}\right) \leq ½ \left({h}_{tsb} - {h}_{d}\right) * \left(1 + ε\right) ,$ wobei ε = 0,3, beispielsweise ε = 0,2, vorzugsweise ε = 0,1, insbesondere ε = 0,05. Damit lässt sich der Unterdruck derart wählen, dass er zu seinen beiden Grenzwerten einen jeweils ausreichenden Abstand einhält.

Die Erfindung lässt sich dahingehend weiterbilden, dass der Unterdruck Δp des Druckes p_{tsb} in dem Tintenspeisebehälter gegenüber dem atmosphärischen Druck pₐₜₘ etwa der Höhe der Tintensäule zwischen der Düsenhöhe h_{d} des Druckkopfs und dem Tintenpegel h_{tsb} im Tintenspeisebehälter entspricht. Dies korrespondiert mit einer üblichen Bemessungsregel, wonach sich der vorgeschriebene Tintenpegel für die Speisung eines Druckkopfs zumeist etwa auf Höhe von dessen Düsen befinden soll, so dass also der Tintendruck im Bereich der Düsen etwa dem atmosphärischen Druck entspricht.

Weitere Vorteile lassen sich dadurch erzielen, dass der Unterdruck Δp = pₐₜₘ - p_{tsb} in dem Tintenspeisebehälter gegenüber dem atmosphärischen Druck pₐₜₘ einer Differenz entspricht aus dem Druck pₜₛ = ρₜ * g * hₜₛ am unteren Ende einer Tintensäule der Höhe hₜₛ = h_{tsb} - h_{d} zwischen der Düsenhöhe h_{d} des Druckkopfs und dem Tintenpegel h_{tsb} im Tintenspeisebehälter einerseits und einem Offsetwert p_{off} andererseits, wobei der Offsetwert p_{off} vorzugsweise dem Druck p_{off} = ρₜ * g * h_{off} am unteren Ende einer Tintensäule der Höhe h_{off} = hₑₛₚ - h_{d} für den Betrieb des Druckkopfs empfohlenen Höhenunterschied zwischen einem empfohlenen Tintenspeisepegel hₑₛₚ und der Düsenhöhe h_{d} des Druckkopfs entspricht: $\begin{matrix}Δ p = {p}_{atm} - {p}_{tsb} = {p}_{ts} - {p}_{off} = ρ * g * \left({h}_{ts} - {h}_{off}\right) = \\ = ρ * g * \left({h}_{tsb} - {h}_{d} - {h}_{sp} + {h}_{d}\right) = ρ * g * \left({h}_{tsb} - {h}_{esp}\right) ,\end{matrix}$ wobei
ρ die spezifische Dichte der Tinte und
g die Gravitationsbeschleunigung ist.

Damit lässt sich jeder gewünschte Tintenspeisepegel hₑₛₚ bzw. Höhenoffset h_{off} virtuell einstellen.

Um innerhalb des Tintenspeisebehälters einen Unterdruck Δp = p_{tsb} - pₐₜₘ gegenüber dem atmosphärischen Druck pₐₜₘ zu erzeugen, kann an dem Tintenspeisebehälter eine Unterdruckquelle angeschlossen sein, bspw. eine Vakuumpumpe. Diese kann bei Bedarf aktiviert werden, um einer Reduzierung des Unterdrucks entgegenzuwirken.

Es liegt im Rahmen der Erfindung, dass an der mit dem Tintenspeisebehälter gekoppelten Unterdruckquelle ein Druckregler angeschlossen ist, insbesondere ein Präzisionsdruckregler, um innerhalb des Tintenspeisebehälters einen Unterdruck Δp = p_{tsb} - pₐₜₘ gegenüber dem atmosphärischen Druck pₐₜₘ konstant zu halten, insbesondere auf einem Druckwert Δp = p_{tsb} - pₐₜₘ = ρ * g * (h_{tsb} - hₑₛₚ). Je weniger dieser Druckwert schwankt, um so präziser wird der empfohlenen Tintenspeisepegel hₑₛₚ eingehalten, und außerdem gelten auch für die Tintennachfüllung des Tintenspeisebehälters optimale Voraussetzungen.

Der Anschluss des Tintenspeisebehälters für die Unterdruckquelle sollte sich an der Oberseite des Tintenspeisebehälters befinden, damit möglichst keine Tinte angesaugt wird, was schädlich für die Vakuumpumpe sein könnte.

Andererseits empfiehlt die Erfindung, dass sich der Anschluss des Tintenspeisebehälters für die Tintenzuleitung zu dem Druckkopf an der Unterseite des Tintenspeisebehälters befindet. Insofern werden dort keine Luftblasen in die Tintenzuleitung zum Druckkopf gelangen können, so dass optimale Druckergebnisse erzielbar sind.

Eine weitere Konstruktionsvorschrift besagt, dass sich der Anschluss des Tintenspeisebehälters für die Tintenzuleitung von dem Nachfüllbehälter an der Mantelseite des Tintenspeisebehälters befindet. Damit hält dieser Zulauf sowohl einen Abstand zu dem Anschluss für die Unterdruckquelle als auch zu dem Ablaufanschluss zum Druckkopf ein.

Bevorzugt befindet sich der Anschluss des Tintenspeisebehälters für die Tintenzuleitung von dem Nachfüllbehälter etwa auf halber Höhe des Tintenspeisebehälters. Dort ist der vertikale Abstand zu dem Evakuierungsanschluss wie auch zu dem Tintenablaufanschluss maximal.

Weitere Vorteile resultieren aus einer Bemessungsregel, wonach sich der Anschluss des Tintenspeisebehälters für die Tintenzuleitung von dem Nachfüllbehälter etwa auf Höhe des tatsächlichen Tintenpegels h_{tsb} innerhalb des Tintenspeisebehälters oder oberhalb desselben, vorzugsweise knapp oberhalb desselben, befindet. Von dort gelangt die Tinte unmittelbar zu dem Tintenreservoir innerhalb des Tintenspeisebehälters und muss nicht zunächst auf ein - deutlich - höheres Niveau angehoben werden.

Schließlich entspricht es der Lehre der Erfindung, dass keine Tintenpumpe vorhanden ist, weder in der Zuleitung vom Tintennachfüllbehälter zum Tintenspeisebehälter noch in der Zuleitung vom Zwischenbehälter zum Druckkopf. Da nach der Lehre der Erfindung ein steuerbares Ventil in der Zuleitung vom Tintennachfüllbehälter zum Tintenspeisebehälter alleine völlig ausreichend ist, um die Nachspeisung zu bewirken, kann auf eine Tintenpumpe völlig verzichtet werden. Die Tinte kann von einem Tintenvorratsbehälter unter dem Einfluss der Gewichtskraft in den Tintennachfüllbehälter fließen, wobei dazu ebenfalls ein steuerbares Ventil ausreichend ist; von dem Tintennachfüllbehälter gelangt die Tinte bei Bedarf in dem Tintenspeisebehälter allein unter dem Einfluss des dortigen Unterdrucks; und zum Druckkopf fließt die Tinte wiederum unter dem Einfluss der Gewichtskraft.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Deren einzige Figur zeigt eine erfindungsgemäße Nachfülleinrichtung für Tintenvorratsbehälter einer Druckeinrichtung in einer schematischen Ansicht.

Man erkennt eine komplette Tintenversorgungseinrichtung 1 für den Druckkopf 2 einer Druckvorrichtung zum Bedrucken eines flächigen Substrats 3 mit Tinte 4, wobei es sich beispielsweise um einen Tintenstrahldruckkopf handeln kann.

Nicht dargestellt sind weitere Einzelheiten der Druckvorrichtung, beispielsweise zum horizontalen Bewegen des Druckkopfs 2 über das Substrat 3, zur elektrischen Ansteuerung der Düsen des Druckkopfs 2 oder zur Festlegung des zu bedruckenden Substrats 3 auf einem Tisch od. dgl.

Der Druckkopf 2 druckt im Allgemeinen nach unten auf das dortige Substrat 3. Dazu befinden sich die Düsen des Druckkopfs 2 in einem geringen vertikalen Abstand oberhalb des Substrats 3 auf einer Höhe h_{d}. Da es im Folgenden auf den Abstand zwischen den Düsen des Druckkopfs 2 und dem Substrat 3 nicht ankommt, soll im Folgenden die Höhe h_{d} der Düsen des Druckkopfs 2 als Nullpunkt festgelegt werden: ${h}_{d} = 0.$

Gespeist wird der Druckkopf 2 mit Tinte 4 über eine Tintenspeiseleitung 5 aus einem Tintenspeisebehälter 6. Dieser ist luftdicht abgeschlossen und daher von außen nicht zugänglich, auch nicht zum Nachfüllen. An einem oberseitigen Anschluss 7 des Tintenspeisebehälters 6 ist über eine druckfeste Leitung 8 eine Unterdruckquelle 9, bspw. in Form einer Vakuumpumpe, angeschlossen. Diese sorgt dafür, dass innerhalb des Tintenspeisebehälters 6 ein Unterdruck Δp = pₐₜₘ - p_{tsb} herrscht, d.h., der Druck p_{tsb} innerhalb des Tintenspeisebehälters 6 liegt unterhalb des atmosphärischen Luftdrucks pₐₜₘ in der Umgebung: ${P}_{tsb} < {p}_{atm} .$

Da eine manuelle Befüllung des Tintenspeisebehälters 6 mangels Zugang zu diesem nicht möglich ist, erfolgt die Nachfüllung aus einem Tintennachfüllbehälter 10 durch eine Zuleitung 11, worin sich ein steuerbares Ventil 12 befindet.

Der Tintennachfüllbehälter 10 ist nicht luftdicht geschlossen, sondern kommuniziert mit seiner Umgebung durch eine vorzugsweise kleine Öffnung, so dass im Tintennachfüllbehälter 10 Atmosphärendruck pₐₜₘ herrscht.

Ferner ist der Tintennachfüllbehälter 10 nicht ortsfest fixiert, sondern mittels wenigstens einem Federelement 13 in vertikaler Richtung beweglich aufgehängt, beispielsweise an einem Ständer, Chassis 14 oder sonstigen Maschinenteil. Das Federelement 13 ist vorzugsweise als an dem Tintennachfüllbehälter 10 oben etwa mittig angebrachte Zugfeder ausgebildet, insbesondere as Spiral- oder Schraubenfeder. Der Tintnennachfüllbehälter 10 kann zusätzlich in vertikaler Richtung geführt sein, um Schwingungen möglichst zu vermeiden.

Alternativ zu einer oberseitigen Zugfeder wäre es auch möglich, den Tintennachfüllbehälter 10 vertikal beweglich zu führen und das Federelement 13 unterhalb desselben anzuordnen und als vertikal nach oben wirkende Druckfeder auszubilden, bspw. als Spiral- oder Schraubenfeder.

Der Tintennachfüllbehälter 10 seinerseits kann aus einem Tintenvorratsbehälter 15 gespeist werden, nämlich durch eine Zuleitung 16 zwischen dem Tintenvorratsbehälter 15 und dem Tintennachfüllbehälter 10, worin sich vorzugsweise ein Ventil 17 befindet.

Der Tintenvorratsbehälter 15 kann ortsfest fixiert sein und kommuniziert vorzugsweise mit der Umgebung, befindet sich also unter atmosphärischem Druck. Auch kann der Tintenvorratsbehälter nachfüllbar sein, beispielsweise über eine oberseitige, vorzugsweise verschließbare Öffnung, und/oder er kann austauschbar sein, um nach vollständiger Entleerung ersetzt zu werden. Für den Tintenvorratsbehälter 15 gelten kaum Randbedingungen; er stellt die Schnittstelle zum Bedienpersonal dar, wo dieses bei Bedarf für Tintennachschub zu sorgen hat, entweder durch Nachfüllen des Tintenvorratsbehälters 15 bspw. aus einer Kanne oder einem Kanister, oder durch Ersetzen desselben. Auch kann der Tintenvorratsbehälter 15 eine nahezu beliebige Form aufweisen oder gar aus einem flexiblen, bspw. tütenartigen Behältnis bestehen.

Im Gegensatz dazu sollte der Tintennachfüllbehälter 10 aus einem steifen Material bestehen und eine festgelegte Form aufweisen mit einem konstanten Volumen und mit einer vorgegebenen Grundfläche und Höhe, wobei sich seine Querschnittsfläche Q₀ entlang seiner Höhe nicht ändern sollte.

Aufgrund seiner vertikal beweglichen Aufhängung mittels eines Federelements 13 kann sich der Tintennachfüllbehälter 10 in vertikaler Richtung bewegen. Je weiter er gefüllt ist, um so weiter wird sein Gewicht das Federelement 13 nach unten auslenken.

Dabei ist angestrebt, dass die Federkonstante D des Federelements 13 möglichst derart eingestellt ist, dass möglichst exakt die folgende Bedingung erfüllt ist: $D = ρ * g * {Q}_{0} ,$ wobei ρ der spezifischen Dichte der verwendeten Tinte 4 entspricht, g der Gravitationsbeschleunigung entspricht, und Q₀ dem kontanten horizontalen Querschnitt des Tintennachfüllbehälters 10.

Eine solche Bemessung hat zur Folge, dass beim Auffüllen von Tinte 4 in den Tintennachfüllbehälter 10 aus dem Tintenvorratsbehälter 15 das dadurch proportional zur eingefüllten Tintenmenge vergrößerte Gewicht AG das Federelement 13 gerade um ein Maß Δx in vertikaler Richtung nach unten auslenkt, so dass der - innerhalb des Tintennachfüllbehälters 10 relativ zu diesem gestiegene - Tintenpegel h_{tnfb} absolut bzw. relativ zu dem festen Bezugswert h_{d} = 0 konstant bleibt. Das bedeutet, egal, ob und wann der Tintennachfüllbehälter 10 nachgefüllt wird, bleibt sein Tintenpegel h_{tnfb} absolut stets konstant. Dies gilt natürlich auch für eine Entleerung desselben beim Nachfüllen von Tinte 4 in den Tintenspeisebehälter 6 - auch dabei bleibt der Tintenpegel h_{tnfb} absolut konstant, obwohl sich der Tintennachfüllbehälter 10 in Wahrheit teilweise entleert.

An den beiden Enden der Nachfüllleitung 11 zwischen Tintennachfüllbehälter 6 und Tintenspeisebehälter 10 liegen hier also stets konstante Druckwerte an, nämlich der Umgebungsdruck pₐₜₘ im Tintennachfüllbehälter 6 und der demgegenüber reduzierte Druck p_{tsb} in dem Tintenspeisebehälter 10. Die Druckdifferenz Δp = pₐₜₘ - p_{tsb} ist also ebenfalls stets konstant.

Dabei ist zu beachten, dass nicht nur die beiden Drucke p_{tnfb} = pₐₜₘ, p_{tsb} konstant sind, sonder auch beide Flüssigkeitspegel h_{tnfb}, h_{tsb}. Das bedeutet, dass - auch wenn die Nachfüllleitung 11 nicht exakt auf Höhe dieser Pegel h_{tnfb}, h_{tsb} endet, sondern bspw. am unteren Ende des Nachfüllbehälters 10, die Tinte 4 dennoch nur um den Wert h_{tsb} - h_{tnfb} angehoben werden muss, wo eben genau die konstanten Druckverhältnisse pₐₜₘ, p_{tsb} gelten und nicht etwa ein hydrostatisch erhöhter Druck.

Der Unterdruck Δp innerhalb des Tintenspeisebehälters 6 wird von der Vakuumpumpe 9 auf einen Wert geregelt, welcher die folgende Ungleichung erfüllt: $ρ * g * \left({h}_{tsb} - {h}_{tnfb}\right) < Δp < ρ * g * \left({h}_{tsb} - {h}_{d}\right) .$

Dadurch ist gewährleistet, dass der Saugdruck Δp innerhalb der Nachfüllleitung 11 größer ist als das Gewicht der dortigen Tintensäule, so dass bei geöffnetem Ventil 12 Tinte 4 von dem Nachfüllbehälter 10 in den Tintenspeisebehälter 6 gesogen wird.

Andererseits ist der Saugdruck Δp innerhalb der Speiselleitung 5 kleiner als das Gewicht der dortigen Tintensäule, so dass trotz ständig geöffneter Speiseleitung 5 - in dieser befindet sich im Normalfall kein Ventil - keine Tinte 4 von dem Druckkopf 2 in den Tintenspeisebehälter 6 zurück gesogen wird.

Dies wird unter anderem dadurch gewährleistet, dass für den Tintenpegel h_{tnfb} innerhalb des Tintennachfüllbehälters 10, der Düsenhöhe h_{d} des Druckkopfs 2 und dem Tintenpegel h_{tsb} im Tintenspeisebehälter 6 folgende Ungleichung erfüllt wird: $0 = {h}_{d} < {h}_{tnfb} < {h}_{tsb} ,$ mit anderen Worten, der mittels der Feder 11 konstant gehaltene Pegel h_{tnfb} innerhalb des Tintennachfüllbehälters 10 liegt oberhalb des Niveaus h_{d} der Düsen des Druckkopfs 2, und der ebenfalls konstante Pegel h_{tsb} innerhalb des Tintenspeisebehälters 6 liegt seinerseits oberhalb dem Pegel h_{tnfb} innerhalb des Tintennachfüllbehälters 10.

Unter all diesen Voraussetzungen ist es nun möglich, die Nachfüllung des Tintenspeisebehälters 6 aus dem Tintennachfüllbehälter 6 einzig dadurch zu bewirken, dass das steuerbare Ventil 12 in der Nachfüllleitung 11 geöffnet wird.

Dies wiederum eröffnet die Möglichkeit, den Pegelstand h_{tsb} innerhalb des Tintenspeisebehälters 6 mittels eines Sensors zu erfassen und das Ventil 12 gemäß einem geeigneten Regelalgorithmus anzusteuern, beispielsweise gemäß einer Zweipunktregelung, aber auch gemäß einem P- oder PI- oder PID-Regler oder gemäß einer digitalen Regelfunktion. Dabei setzt der Tintenfluss unmittelbar mit Öffnung des Ventils 12 und damit nahezu verzögerungsfrei ein und kann ebenso abrupt wieder unterbrochen werden, einfach durch Schließen des Ventils 12. Dies wiederum hat zur Folge, dass die Nachfüllung weitaus sensibler erfolgen kann als mittels einer trägen Pumpvorrichtung. Beispielsweise können bei einer Zweipunktregelung die Ein- und Ausschalt-Grenzwerte viel näher beieinander liegen als bei einer herkömmlichen Nachfülleinrichtung mittels einer Tintenpumpe. Damit sind auch die Nachspeiseintervalle viel kleiner und auch die Dauer einer Nachspeisung, mithin ist eine Schwankung des Pegels h_{tsb} innerhalb des Tintenspeisebehälters 6 kaum mehr feststellbar. Dies wiederum hat optimale und konstante Verhältnisse für den Druckkopf 2 zur Folge und zeitigt damit ein optimales Druckergebnis.

### Bezugszeichenliste

- 1: Tintenversorgungseinrichtung
- 2: Druckkopf
- 3: Substrat
- 4: Tinte
- 5: Tintenspeiseleitung
- 6: Tintenspeisebehälter
- 7: Anschluss
- 8: Leitung
- 9: Unterdruckquelle
- 10: Tintennachfüllbehälter
- 11: Nachfüllleitung
- 12: Ventil
- 13: Federelement
- 14: Chassis
- 15: Tintenvorratsbehälter
- 16: Zuleitung
- 17: Ventil

## Patentansprüche

1. Einrichtung (1) zur Versorgung des Druckkopfs (2) einer Druckvorrichtung, insbesondere eines Tintenstrahldruckers, mit Tinte (4), umfassend
a) einen mit dem Druckkopf (2) über eine Tintenzuleitung (5) verbundenen, luftdicht abgeschlossenen Tintenspeisebehälter (6) sowie
b) einen mit dem Tintenspeisebehälter (6) über eine weitere Leitung (11) verbundenen, nicht luftdicht geschlossenen Tintenachfüllbehälter (10), wobei
c) der Tintenspeisebehälter (6) mit einem Unterdruck (Δp = pₐₜₘ - p_{tsb}) gegenüber dem atmosphärischen Druck (pₐₜₘ) beaufschlagt ist, welcher derart eingestellt ist, dass er in der Lage ist, Tinte (4) von dem Tintennachfüllbehälter (10) anzusaugen,
**dadurch gekennzeichnet, dass**
d) der Tintenpegel (h_{tnfb}) in dem Tintennachfüllbehälter (10) unabhängig von dessen Befüllungszustand konstant ist und sich auf einem Niveau zwischen dem Druckkopf (2) und dem Tintenspeisebehälter (6) befindet.

2. Einrichtung nach Anspruch 1, **dadurch gekennzeichnet, dass** in der Leitung (11) zwischen dem Tintenspeisebehälter (6) und einem Tintennachfüllbehälter (10) ein vorzugsweise steuerbares Ventil (12) vorgesehen ist, insbesondere in Form eines elektrisch ansteuerbaren Magnetventils.

3. Einrichtung nach einem der vorhergehenden Ansprüche, **dadurch gekennzeichnet, dass** der Tintenspeisebehälter (6) auf einer festen Höhe installiert ist, bezogen auf die Höhe des Druckkopfs (2).

4. Einrichtung nach einem der vorhergehenden Ansprüche, **dadurch gekennzeichnet, dass** sich der Tintenspeisebehälter (6) auf einem Niveau oberhalb des Druckkopfs (2) befindet, wobei sich der Boden des Tintenspeisebehälters (6) bevorzugt auf einem Niveau von wenigstens 10 cm oberhalb der Düsen des Druckkopfs (2) befindet, vorzugsweise wenigstens 20 cm oberhalb der Düsen, insbesondere wenigstens 30 cm oberhalb der Düsen.

5. Einrichtung nach einem der vorhergehenden Ansprüche, **dadurch gekennzeichnet, dass** der Tintennachfüllbehälter (10) in vertikaler Richtung abgefedert ist.

6. Einrichtung nach einem der vorhergehenden Ansprüche, **dadurch gekennzeichnet, dass** der Tintennachfüllbehälter (10) in vertikaler Richtung federnd aufgehängt ist, insbesondere an einer Spiralfeder (13), wobei die Federkonstante (D) der Federung vorzugsweise derart eingestellt ist, dass gilt: $D = ρ * g * {Q}_{0} \left(1 + {ε}_{D}\right) ,$
mit der spezifischen Dichte ρ der Tinte (4),
mit der Gravitationsbeschleunigung g,
mit der Querschnittsfläche (Q₀) des Tintennachfüllbehälters (10),
sowie mit 0 < ε_{D} < 0,2, vorzugsweise 0 < ε_{D} < 0,1, insbesondere 0 < ε_{D} < 0,05, beispielsweise 0 < ε_{D} < 0,02.

7. Einrichtung nach einem der vorhergehenden Ansprüche, **dadurch gekennzeichnet, dass** sich der Tintenpegel (h_{tnfb}) innerhalb des Tintennachfüllbehälters (10) etwa auf halber Höhe zwischen der Düsenhöhe (h_{d}) des Druckkopfs (2) und dem Tintenpegel (h_{tsb}) im Tintenspeisebehälter (6) befindet: $½ \left({h}_{tsb} - {h}_{d}\right) * \left(1 - ε\right) < \left({h}_{tnfb} - {h}_{d}\right) \leq ½ \left({h}_{tsb} - {h}_{d}\right) * \left(1 + ε\right) ,$ wobei ε = 0,3, beispielsweise ε = 0,2, vorzugsweise ε = 0,1, insbesondere ε = 0,05.

8. Einrichtung nach einem der vorhergehenden Ansprüche, **dadurch gekennzeichnet, dass** der Unterdruck (Δp) des Druckes (p_{tsb}) in dem Tintenspeisebehälter (6) gegenüber dem atmosphärischen Druck (pₐₜₘ) etwa dem hydrostatischen Druck der Höhe der Tintensäule zwischen der Düsenhöhe (h_{d}) des Druckkopfs (2) und dem Tintenpegel (h_{tsb}) im Tintenspeisebehälter (6) entspricht oder betragsmäßig geringer ist als jener.

9. Einrichtung nach einem der vorhergehenden Ansprüche, **dadurch gekennzeichnet, dass** der Unterdruck (Δp) des Druckes (p_{tsb}) in dem Tintenspeisebehälter (6) gegenüber dem atmosphärischen Druck (pₐₜₘ) einer Differenz entspricht aus dem Druck (pₜₛ = ρₜ * g * hₜₛ) am unteren Ende einer Tintensäule der Höhe (hₜₛ = h_{tsb} - h_{d}) zwischen der Düsenhöhe (h_{d}) des Druckkopfs (2) und dem Tintenpegel (h_{tsb}) im Tintenspeisebehälter (6) einerseits und einem Offsetwert (p_{off}) andererseits, wobei der Offsetwert (p_{off}) vorzugsweise dem Druck (p_{off} = ρ * g * h_{off}) am unteren Ende einer Tintensäule von der Höhe (h_{off} = hₑₛₚ-h_{d}) des für den Betrieb des Druckkopfs (2) empfohlenen Höhenunterschiedes zwischen einem empfohlenen Tintenspeisepegel (hₑₛₚ) und der Düsenhöhe (h_{d}) des Druckkopfs (2) entspricht: $\begin{matrix}Δ p = {p}_{tsb} - {p}_{atm} = {p}_{ts} - {p}_{off} = ρ * g * \left({h}_{ts} - {h}_{off}\right) = \\ = ρ * g * \left({h}_{tsb} - {h}_{d} - {h}_{esp} + {h}_{d}\right) = ρ * g * \left({h}_{tsb} - {h}_{esp}\right) ,\end{matrix}$ wobei
ρ die spezifische Dichte der Tinte (4) und
g die Gravitationsbeschleunigung ist.

10. Einrichtung nach einem der vorhergehenden Ansprüche, **dadurch gekennzeichnet, dass** an dem Tintenspeisebehälter (6) eine Unterdruckquelle (9) angeschlossen ist, um innerhalb des Tintenspeisebehälters (6) einen Unterdruck (Δp = p_{tsb} - pₐₜₘ) gegenüber dem atmosphärischen Druck (pₐₜₘ) zu erzeugen.

11. Einrichtung nach Anspruch 10, **dadurch gekennzeichnet, dass** an der mit dem Tintenspeisebehälter (6) gekoppelten Unterdruckquelle (9) ein Druckregler angeschlossen ist, insbesondere ein Präzisionsdruckregler, um innerhalb des Tintenspeisebehälters (6) einen Unterdruck (Δp = p_{tsb} - pₐₜₘ) gegenüber dem atmosphärischen Druck (pₐₜₘ) konstant zu halten, insbesondere auf einem Druckwert $Δp = {p}_{tsb} - {p}_{atm} < {ρ}_{t} * g * \left({h}_{tsb} - {h}_{esp}\right) .$

12. Einrichtung nach einem der vorhergehenden Ansprüche, **dadurch gekennzeichnet, dass** sich der Anschluss (7) des Tintenspeisebehälters (6) für die Unterdruckquelle (9) an der Oberseite des Tintenspeisebehälters (6) befindet.

13. Einrichtung nach einem der vorhergehenden Ansprüche, **dadurch gekennzeichnet, dass** sich der Anschluss des Tintenspeisebehälters (6) für die Tintenspeiseleitung (5) zu dem Druckkopf (2) an der Unterseite des Tintenspeisebehälters (6) befindet.

14. Einrichtung nach einem der vorhergehenden Ansprüche, **dadurch gekennzeichnet, dass** sich der Anschluss des Tintenspeisebehälters (6) für die Tintennachfüllleitung (11) von dem Tintennachfüllbehälter (10) an der Mantelseite des Tintenspeisebehälters (6) befindet, vorzugsweise etwa auf halber Höhe des Tintenspeisebehälters (6), und/oder etwa auf Höhe des Tintenpegels (h_{tsb}) innerhalb des Tintenspeisebehälters (6).

15. Einrichtung nach einem der vorhergehenden Ansprüche, **dadurch gekennzeichnet, dass** keine Tintenpumpe vorhanden ist, weder in der Tintennachfüllleitung (11) vom Tintennachfüllbehälter (10) zum Tintenspeisebehälter (6) noch in der Speiseleitung (5) vom Tintenspeisebehälter (6) zum Druckkopf (2).

## Claims

1. Device (1) for supplying ink (4) to the print head (2) of a printing device, especially of an inkjet printer, comprising
a) an airtight sealed ink supply tank (6) connected to the print head (2) through an ink feed line (5), and
b) an ink refill tank (10), which is not hermetically sealed, and which is connected to the ink supply tank (6) through an additional line (11), wherein
c) a negative pressure (Δp = pₐₜₘ - p_{tsb}) relative to the atmospheric pressure (pₐₜₘ), which is adjusted such that it is able to draw ink (4) from the ink refill tank (10), is applied to the ink supply tank (6),
**characterized in that**
d) the ink level (h_{tnfb}) in the ink refill tank (10) is - independently of the filling state thereof - constant and is located at a niveau between the print head (2) and ink supply tank (6).

2. Device according to claim 1, **characterized in that** a preferably controllable valve (12), especially an electrically activatable magnetic valve, is provided in the line (11) between the ink supply tank (6) and the ink refill tank (10).

3. Device according to any of the preceding claims, **characterized in that** the ink supply tank (6) is installed at a fixed height in respect to the print head (2).

4. Device according to any of the preceding claims, **characterized in that** the ink supply tank (6) is arranged at a niveau above the print head (2), whereby the bottom of the ink supply tank (6) is preferably located at a niveau at least 10 cm above the nozzles of the print head (2), preferably at least 20 cm above the nozzles, especially at least 30 cm above the nozzles.

5. Device according to any of the preceding claims, **characterized in that** the ink refill tank (10) is spring-mounted in the vertical direction.

6. Device according to any of the preceding claims, **characterized in that** the ink refill tank (10) is spring-suspended in a vertical direction, especially by means of a coil spring (13), wherein the spring constant (D) of the suspension is preferably adjusted in such a way that: $D = ρ * g * {Q}_{0} \left(1 + {ε}_{D}\right) ,$
with the specific density ρ of the ink (4),
with the gravitational acceleration g,
with the cross-sectional area (Q₀) of the ink refill tank (10),
and with 0 < ε_{D} < 0,2 , preferably 0 < ε_{D} < 0,1 , especially 0 < ε_{D} < 0,05, for example 0 < ε_{D} < 0,02.

7. Device according to any of the preceding claims, **characterized in that** the ink level (h_{tnfb}) inside the ink refill tank (10) is located approximately at half the height between the height of the nozzles (h_{d}) of the print head (2) and the ink level (h_{tsb}) inside of the ink supply tank (6): $½ \left({h}_{tsb} - {h}_{d}\right) ⋅ * \left(1 - ε\right) \leq \left({h}_{tnfb} - {h}_{d}\right) \leq ½ \left({h}_{tsb} - {h}_{d}\right) ⋅ * \left(1 + ε\right) ,$ wherein ε = 0,3, for example ε = 0,2, preferably ε = 0,1, especially ε = 0,05.

8. Device according to any of the preceding claims, **characterized in that** the negative pressure (Δp) of the pressure (p_{tsb}) in the ink supply tank (6) relative to the atmospheric pressure (pₐₜₘ) approximately corresponds to the hydrostatic pressure of the height of the ink column between the height (h_{d}) of the nozzles of the print head (2) and the level (h_{tsb}) of the ink in the ink supply tank (6), or has a smaller amount than that.

9. Device according to any of the preceding claims, **characterized in that** the negative pressure (Δp) of the pressure (p_{tsb}) in the ink supply tank (6) relative to the atmospheric pressure (pₐₜₘ) corresponds to a difference between the pressure (pₜₛ = ρ * g * hₜₛ) at the lower end of an ink column of the height (hₜₛ = h_{tsb} - h_{d}) between the height (h_{d}) of the nozzles of the print head and the ink level (h_{tsb}) inside the ink supply tank (6) on the one hand and an offset value (p_{off}) on the other hand, wherein the offset value (p_{off}) preferably corresponds to the pressure (p_{off} = ρ * g * h_{off}) at the lower end of the ink column of the height (h_{off} = hₑₛₚ - h_{d}) of a height difference between a suggested ink level (hₑₛₚ) and the height (h_{d}) of the nozzles of the print head (2), which height difference is suggested for the operation of the print head (2): $\begin{matrix}Δ p = {p}_{tsb} - {p}_{atm} = {p}_{ts} - {p}_{off} = ρ * g * \left({h}_{ts} - {h}_{off}\right) = \\ = ρ * g * \left({h}_{tsb} - {h}_{d} - {h}_{esp} + {h}_{d}\right) = ρ * g * \left({h}_{tsb} - {h}_{esp}\right) ,\end{matrix}$ where
ρ is the specific density of the ink (4), and
g is the gravitational acceleration.

10. Device according to any of the preceding claims, **characterized in that** a negative pressure source (9) is connected to the ink supply tank (6) in order to generate inside the ink supply tank (6) a negative pressure (Δp = p_{tsb} - pₐₜₘ), which is lower than the atmospheric pressure (pₐₜₘ).

11. Device according to claim 10, **characterized in that** the negative pressure source (9), which is connected to the ink supply tank (6), is provided with a pressure regulator, especially with a precision pressure regulator, for maintaining a negative pressure (Δp = p_{tsb} - pₐₜₘ) inside the ink supply tank (6) at a constant value below the atmospheric pressure (pₐₜₘ), preferably at a pressure value of $Δp = {p}_{tsb} - {p}_{atm} = {ρ}_{t} * g * \left({h}_{tsb} - {h}_{esp}\right) .$

12. Device according to any of the preceding claims, **characterized in that** the connector (7) of the ink supply tank (6) for the negative pressure supply (9) is located on the top of the ink supply tank (6).

13. Device according to any of the preceding claims, **characterized in that** the connection of the ink supply tank (6) for the ink feed line (5) to the print head (2) is located on the bottom side of the ink supply tank (6).

14. Device according to any of the preceding claims, **characterized in that** the connection of the ink supply tank (6) for the ink refill line (11) from the ink refill tank (10) is located on the lateral side of the ink supply tank (6), and/or approximately at the height of the ink level (h_{tsb}) inside the ink supply tank (6).

15. Device according to any of the preceding claims, **characterized in that** no ink pump is present, neither in the ink refill line (11) of the ink refill tank (10) to the ink supply tank (6), nor in the feed line (5) from ink supply tank (6) to the print head (2).

## Revendications

1. Dispositif (1) destiné à l'alimentation de la tête d'impression (2) d'un appareil d'impression, en particulier d'une imprimante à jet d'encre, avec de l'encre (4), comprenant
a) un réservoir d'alimentation d'encre (6) fermé hermétiquement, relié à la tête d'impression (2) par l'intermédiaire d'une conduite d'amenée d'encre (5) ainsi qu'
b) un réservoir de remplissage d'encre (10) non fermé hermétiquement, relié au réservoir d'alimentation d'encre (6) par l'intermédiaire d'une autre conduite (11), en ce qu'
c) une pression négative (Δρ = ρₐₜₘ - ρ_{tab}) par rapport à la pression atmosphérique ρₐₜₘ) est appliquée sur le réservoir d'alimentation d'encre (6), qui est réglée de telle façon qu'elle est en mesure d'aspirer de l'encre (4) du réservoir de remplissage d'encre (10),
**caractérisé en ce que**
d) le niveau d'encre (h_{tnfb}) dans le réservoir de remplissage d'encre (10) est constant indépendamment de son état de remplissage et se trouve à un niveau entre la tète d'impression (2) et le réservoir d'alimentation d'encre (6).

2. Dispositif selon la revendication 1, **caractérisé en ce qu'**une valve de préférence réglable (12), en particulier présentant la forme d'une électrovalve à commande électrique, est prévue dans la conduite (11) entre le réservoir d'alimentation d'encre (6) et un réservoir de remplissage d'encre (10).

3. Dispositif selon l'une des revendications précédentes, **caractérisé en ce que** le réservoir d'alimentation d'encre (6) est installé à une hauteur fixe par rapport à la hauteur de la tête d'impression (2).

4. Dispositif selon l'une des revendications précédentes, **caractérisé en ce que** le réservoir d'alimentation d'encre (6) se trouve à un niveau au-dessus de la tête d'impression (2), **en ce que** le fond du réservoir d'alimentation d'encre (6) se trouve en priorité à un niveau d'au moins 10 cm au-dessus des buses de la tête d'impression (2), de préférence au moins à 20 cm au-dessus des buses, en particulier au moins à 30 cm au-dessus des buses.

5. Dispositif selon l'une des revendications précédentes, **caractérisé en ce que** le réservoir de remplissage d'encre (10) est monté sur ressort en sens vertical.

6. Dispositif selon l'une des revendications précédentes, **caractérisé en ce que** le réservoir de remplissage d'encre (10) est suspendu élastiquement en sens vertical, en particulier à un ressort spiral (13), **en ce que** la constante de rappel (D) de la suspension à ressort est de préférence prédéfinie de façon à ce que : $D = ρ * g * {Q}_{0} \left(1 + {ε}_{D}\right) ,$
avec la densité spécifique ρ de l'encre (4),
avec l'accélération gravitationnelle g,
avec la surface de section (Q₀) du réservoir de remplissage d'encre (10),
ainsi qu'avec 0 < ε_{D} < 0,2, de préférence 0 < ε_{D} < 0,1, en particulier 0 < ε_{D} < 0,05, par exemple 0 < ε_{D} < 0,02.

7. Dispositif selon l'une des revendications précédentes, **caractérisé en ce que** le niveau d'encre (h_{tnfb}) à l'intérieur du réservoir de remplissage d'encre (10) se trouve approximativement à mi-hauteur entre la hauteur de buse (h_{d}) de la tête d'impression (2) et le niveau d'encre (h_{tsb}) dans le réservoir d'alimentation d'encre (6) : $½ \left({h}_{tsb} - {h}_{d}\right) * 1 - ε ) < \left({h}_{tnfb} - {h}_{d}\right) < ½ \left({h}_{tsb} - {h}_{d}\right) * \left(1 + ε\right) ,$ soit ε = 0,3, par exemple ε = 0,2, de préférence ε = 0,1, en particulier ε = 0,05.

8. Dispositif selon l'une des revendications précédentes, **caractérisé en ce que** la pression négative (Δρ) de la pression (ρ_{tsb}) dans le réservoir d'alimentation d'encre (6) par rapport à la pression atmosphérique(pₐₜₘ) correspond approximativement à la pression hydrostatique de la hauteur de la colonne d'encre entre la hauteur de buse (h_{d}) de la tête d'impression (2) et le niveau d'encre (h_{tsb}) dans le réservoir d'alimentation d'encre (6) ou du point de vue de la valeur est inférieure à celle-ci.

9. Dispositif selon l'une des revendications précédentes, **caractérisé en ce que** la pression négative (Δρ) de la pression (ρ_{tab}) dans le réservoir d'alimentation d'encre (6) par rapport à la pression atmosphérique (ρₐₜₘ) correspond à une différence de la pression (ρₜₛ = ρₜ * g * hₜₛ) à l'extrémité inférieure d'une colonne d'encre de la hauteur (hₜₛ = h_{tab} - h_{d}) entre la hauteur de buse (h_{d}) de la tête d'impression (2) et le niveau d'encre (h_{tab}) dans le réservoir d'alimentation d'encre (6) d'une part et une valeur offset (ρ_{off}) d'autre part, **en ce que** la valeur offset (ρ_{off}) correspond de préférence à la pression (ρ_{off} = ρ * g * h_{off}) à l'extrémité inférieure d'une colonne d'encre de la hauteur (h_{off} = hₑₛₚ - h_{d}) de la différence de hauteur recommandée pour le fonctionnement de la tête d'impression (2) entre un niveau d'alimentation d'encre recommandé (hₑₛₚ) et la hauteur de buse (h_{d}) de la tête d'impression (2) : $\begin{matrix}Δρ = {ρ}_{tsb} - {ρ}_{atm} = {ρ}_{ts} - {ρ}_{off} = ρ * g * \left({h}_{ts} - {h}_{off}\right) = \\ = ρ * g * \left({h}_{tsb} - {h}_{d} - {h}_{esp} + {h}_{d}\right) = ρ * g * \left({h}_{tsb} - {h}_{esp}\right) ,\end{matrix}$ **en ce que**
ρ est la densité spécifique de l'encre (4) et
g l'accélération gravitationnelle.

10. Dispositif selon l'une des revendications précédentes, **caractérisé en ce qu'**une source de pression négative (9) est raccordée au réservoir d'alimentation d'encre (6) afin de générer à l'intérieur du réservoir d'alimentation d'encre (6) une pression négative (Δρ = ρ_{tsb} - ρₐₜₘ) par rapport à la pression atmosphérique (ρₐₜₘ).

11. Dispositif selon la revendication 10, **caractérisé en ce qu'**un régulateur de pression est raccordé à la source de pression négative (9) couplée au réservoir d'alimentation d'encre (6), en particulier un régulateur de pression de précision afin de maintenir constante une pression négative (Δρ = ρ_{tsb} - ρₐₜₘ) par rapport à la pression atmosphérique (ρₐₜₘ) à l'intérieur du réservoir d'alimentation d'encre (6), en particulier à une valeur de pression $Δρ = {ρ}_{lab} - {ρ}_{atm} = {ρ}_{t} * g * \left({h}_{tsb} - {h}_{osp}\right) .$

12. Dispositif selon l'une des revendications précédentes, **caractérisé en ce que** le raccordement (7) du réservoir d'alimentation d'encre (6) pour la source de pression négative (9) se trouve sur la face supérieure du réservoir d'alimentation d'encre (6).

13. Dispositif selon l'une des revendications précédentes, **caractérisé en ce que** le raccordement du réservoir d'alimentation d'encre (6) pour la conduite d'amenée d'encre (5) vers la tête d'impression (2) se trouve sur la face inférieure du réservoir d'alimentation d'encre (6).

14. Dispositif selon l'une des revendications précédentes, **caractérisé en ce que** le raccordement du réservoir d'alimentation d'encre (6) pour la conduite de remplissage d'encre (11) du réservoir de remplissage d'encre (10) se trouve sur la face latérale du réservoir d'alimentation d'encre (6), de préférence approximativement à mi-hauteur du réservoir d'alimentation d'encre (6), et/ou approximativement à hauteur du niveau d'encre (h_{tsb}) à l'intérieur du réservoir d'alimentation d'encre (6).

15. Dispositif selon l'une des revendications précédentes, **caractérisé en ce qu'**aucune pompe à encre n'est prévue, ni dans la conduite de remplissage d'encre (11) du réservoir de remplissage d'encre (10) au réservoir d'alimentation d'encre (6) ni dans la conduite d'amenée (5) du réservoir d'alimentation d'encre (6) à la tête d'impression (2).
